# EUROPÄISCHE PATENTSCHRIFT

(11) **EP 3 582 211 B1**
(45) Veröffentlichungstag und Bekanntmachung des Hinweises auf die Patenterteilung: **25.08.2021**
(21) Anmeldenummer: 18177583.4
(22) Anmeldetag: 13.06.2018
(51) Int. Cl.: G09F 13/18, F21S 8/04, F21S 9/02, G08B 5/00, G08B 7/06, G09F 13/04

(54) **LEUCHTE, INSBESONDERE FLUCHTWEGLEUCHTE**
LIGHTING, IN PARTICULAR ESCAPE ROUTE LIGHTING
LUMINAIRE, EN PARTICULIER LUMINAIRE DE CHEMIN D'ÉVACUATION

(43) Veröffentlichungstag der Anmeldung: 18.12.2019
(73) Patentinhaber: Inlight GmbH & Co. KG, 46569 Hünxe (DE)
(72) Erfinder: Scharpenberg, Wolfgang, 46569 Hünxe (DE)
(74) Vertreter: Demski, Siegfried

(56) Entgegenhaltungen:
- EP-A1- 2 942 770
- US-A- 5 526 251
- US-B1- 6 241 369

## Beschreibung

Die Erfindung betrifft eine Leuchte, insbesondere Fluchtwegleuchte, umfassend zumindest ein Gehäuse mit einem Leuchtmitteleinsatz, einer transparenten Abdeckung des Leuchtmitteleinsatzes, einer Halterung, und umfassend zwei Einsatzelementen, eines in Form eines Blindeinsatzes und eines in Form eines Scheibenhalters, wobei der mittlere Gehäuseabschnitt für den Leuchtmitteleinsatz und seine Abdeckung vorgesehen ist, und das Gehäuse zu den Stirnseiten jeweils eine Kammer aufweist, welche wahlweise zur Aufnahme des Blindeinsatzes und des Scheibenhalters vorgesehen sind, und wobei die Blindeinsätze zum Verschließen der beiden stirnseitigen Kammern vorgesehen sind, während die Scheibenhalter zum Verschließen der stirnseitigen Kammern vorgesehen sind und eine Ausnehmung aufweisen, in welche eine Leuchtscheibe mit Rastnase einrastend einschiebbar ist.

Leuchten sind in allgemeinster Form in unterschiedlichen Ausgestaltungen bekannt. Im vorliegenden Fall handelt es sich um eine Fluchtwegleuchte, Sicherheitsleuchte oder eine Rettungsleuchte, die sowohl im gewerblichen Bereich als auch im privaten Wohnungsbereich bei größeren Wohngebäuden benötigt werden, damit die Bewohner bei Gefahr sicher aus dem Gebäude geleitet werden können. Typischerweise weisen die Fluchtwegleuchten daher ein Piktogramm auf, welches in eindeutiger Form auf einen Fluchtweg hinweist. Dadurch, dass die Leuchten vorzugsweise in Tiefgaragen, Büros, Gängen, Treppenhäuser oder vergleichbaren Räumen installiert werden, besteht hierbei im Weiteren die Notwendigkeit, dass die Fluchtwegleuchten in der Regel richtungsunabhängig von der Betrachtungsseite den Fluchtweg aufzeigen. Aus diesem Grunde haben sich Leuchtscheiben als sinnvoll erwiesen, welche mit einem Gehäuse verbunden sind, wobei das Gehäuse entweder wand- oder deckenbündig befestigt werden kann. Das Gehäuse dient hierbei zur Aufnahme eines Leuchtmitteleinsatzes, gegebenenfalls von Batterien und zur Halterung einer Leuchtscheibe mit zumindest einem Piktogramm.

Aus der DE 10 2010 014 614 A1 ist beispielsweise eine Scheibenleuchte bekannt, welche als Fluchtwegleuchte mit einem Piktogramm versehen ist. Die Leuchte besteht aus einem Gehäuse, welches wand- oder deckenseitig festlegbar ist und zur Aufnahme einer Leuchtscheibe dient, wobei die Steuerung innerhalb des Gehäuses untergebracht ist. Die Verbindung der Scheibenleuchte mit dem Gehäuse erfolgt mithilfe zumindest eines, vorzugsweise zweier Halter, welche stirnseitig am Gehäuse festlegbar sind.

Hierbei besteht aber die Gefahr, dass unbeabsichtigt die seitlich angeflanschten Halter beispielsweise bei Reinigungsarbeiten oder dem Transport von sperrigen Gegenständen bei Berührung relativ leicht gelöst oder beschädigt werden und ein Halter zusammen mit der Leuchtscheibe herunterfällt.

Aus der EP 2 942 770 A1 ist eine Fluchtwegleuchte bekannt, welche eine Montage wand- oder deckenseitig über ein Gehäuse 8 ermöglicht. Nach der Verschraubung des Gehäuses mit der Wand oder Decke kann ein Rahmenelement mit Signalscheibe über Haltemittel in eine vorhandene Nut des Gehäuses eingedrückt werden, sodass die Signalscheibe sicher gehalten wird.

Aus dem US-Patent 6,241,369 B1 ist eine Fluchtwegleuchte bekannt, welche ebenfalls ein Gehäuse aufweist, dass die Möglichkeit bietet ein Trägerkörper für die Leuchtscheibe zu befestigen, wobei die Leuchtscheibe in eine vorhandene Nut des Trägerkörpers einklemmend eingedrückt werden kann.

Aus dem US-Patent 5,526,251 ist eine Fluchtwegleuchte bekannt, welche zweiteilig ausgebildet ist und ein Befestigungsgehäuse aufweist, welches wiederum an der Wand oder einer Decke montiert werden kann, wobei über mehrere Haltekrallen, welche in vorhandene Ausnehmungen eines Rahmenelementes eingreifen eine Verbindung erfolgt und das Rahmenelement zumindest einseitig, vorzugsweise beidseitig mit einer Abdeckscheibe versehen wird, auf der sich ein Piktogramm befindet.

Der vorliegenden Erfindung liegt die Aufgabenstellung zugrunde, eine Fluchtwegleuchte aufzuzeigen, welche auf Basis eines stabilen Gehäuses eine Wand- oder Deckenbefestigung ermöglicht und darüber hinaus die Verwendung des Gehäuses ohne Leuchtscheibe möglich ist.

Erfindungsgemäß ist zur Lösung der Aufgabenstellung vorgesehen, dass das Gehäuse zu den Stirnseiten jeweils eine Kammer aufweist, welche wahlweise zur Aufnahme eines Einsatzelementes in Form eines Blindeinsatzes oder eines Scheibenhalters vorgesehen sind, wobei der mittlere Gehäuseabschnitt für den Leuchtmitteleinsatz vorgesehen ist. Weitere vorteilhafte Ausgestaltungen der Erfindung ergeben sich aus den Unteransprüchen.

Um ein stabiles Gehäuse für die Leuchte verwenden zu können besitzt das Gehäuse zu den Stirnseiten jeweils eine Kammer, welche wahlweise mit einem Einsatzelement in Form eines Blindeinsatzes verschlossen werden kann oder alternativ mit einem Scheibenhalter verschlossen wird, welcher die Möglichkeit bietet eine Leuchtscheibe aufzunehmen und zu arretieren. Damit die Einsatzelemente sicher in dem Gehäuse gehalten werden, sind die stirnseitigen Kammern ausgebildet, welche ausschließlich zur Aufnahme der Einsatzelemente in Form eines Blindeinsatzes oder eines Scheibenhalters vorgesehen sind. Die Einsatzelemente werden hierbei durch den Gehäuserahmen geschützt und es besteht in keinem Fall die Gefahr, dass diese versehentlich von dem Gehäuse abgeschlagen oder heruntergerissen werden können.

Aufgrund des stabilen Gehäuses wird gewährleistet, dass auch bei unbeabsichtigten Stößen gegen das Gehäuse die Scheibenhalter beziehungsweise Blindeinsätze nicht herausfallen oder beschädigt werden. Dies wird dadurch gewährleistet, dass das Gehäuse, welches in der Regel quaderförmig ausgebildet ist, eine einstückig geschlossene Außenwandung aufweist. Die benötigten Einsatzelemente in Form des Blindeinsatzes oder eines Scheibenhalters werden hierbei in die vorhandenen Kammern gedrückt und sind nach dem Einsetzen von dem Gehäuse umschlossen und über Verriegelungselemente arretiert.

Soweit nur eine Leuchte ohne Fluchtwegmarkierung benötigt wird, werden die Einsatzelemente in Form eines Blindeinsatzes in die vorhandenen stirnseitigen Kammern eingefügt, während der mittlere Bereich des Gehäuses durch eine transparente Abdeckung verschlossen wird. Somit kann die betreffende Leuchte durch die transparente Abdeckung das Licht unmittelbar in den umgebenden Raum abgeben. Soweit die Leuchte als Fluchtwegleuchte vorgesehen ist, wird ebenfalls eine Abdeckung verwendet, jedoch zusätzlich werden die Scheibenhalter anstelle der Blindeinsätze eingesetzt, sodass nach dem Einsetzen zusätzlich eine Leuchtscheibe eingesetzt werden kann, wobei der Einsatz durch Einschieben zweier einstückig angeformter Stege der Leuchtscheibe in eine vorhandene Ausnehmung der Scheibenhalter erfolgt und über entsprechende Verriegelungselemente eine Arretierung vorgesehen ist. Selbstverständlich besteht hierbei die Möglichkeit, die Verriegelungen sowohl der Abdeckung als auch der Einsatzelemente und der Leuchtscheibe mithilfe eines Schraubenziehers oder ähnlichem Werkzeuges zu einem späteren Zeitpunkt zu lösen.

Aus den vorgenannten Gründen sind die Blindeinsätze somit nur zum Verschließen der beiden stirnseitigen Kammern vorgesehen und liegen bündig mit der transparenten Abdeckung aneinander, während die Scheibenhalter zum Verschließen der stirnseitigen Kammern verwendet werden und eine Ausnehmung aufweisen, in welche eine Leuchtscheibe mit Halterung einrastend einschiebbar ist.

Um ein Herausfallen der Blindeinsätze beziehungsweise Scheibenhalter auszuschließen und einen sicheren Halt mit dem Gehäuse zu erzielen, ist vorgesehen, dass die Blindeinsätze und die Scheibenhalter über Verriegelungselemente in den stirnseitigen Kammern lösbar verankert aber ortsfest gehalten sind, wobei zumindest eine Verriegelungsnase in eine Raststufe der Kammern einrastet. Zusätzlich weisen die Scheibenhalter eine zusätzliche Verriegelungsnase auf, welche in einer Ausnehmung der Leuchtscheibe einrastet. Hierzu ist die Leuchtscheibe, welche eine rechteckförmige Grundform aufweist mit zwei einstückig angeformten Stegen ausgestattet, welche in die Ausnehmung der Leuchtscheibenhalter eingeführt werden können. Die zusätzliche Verriegelungsnase der Scheibenhalter rastet hierbei in einer Ausnehmung der Leuchtscheibe beziehungsweise der angeformten Stege ein, sodass die Verriegelungsnase und die Ausnehmung der Leuchtscheibe die Lage und die Befestigung der Leuchtscheibe in dem Grundgehäuse festlegt.

Damit die Leuchtscheibe auch in dunkler Umgebung wahrgenommen werden kann, befindet sich in dem mittleren Kammerbereich des Gehäuses ein einsetzbarer Leuchtmitteleinsatz, welcher die Steuerungselektronik und die Leuchtmittel aufnimmt. Der Leuchtmitteleinsatz wird innerhalb des Gehäuses fest verschraubt oder kann ebenfalls mithilfe von lösbaren Verriegelungselementen gehalten werden. Auf der Rückseite des Leuchtmitteleinsatzes befindet sich die Steuerungselektronik und gegebenenfalls Batterien, sofern solche für den vorgesehenen Zweck notwendig sind, während auf der Vorderseite die Leuchtmittel angeordnet sind. Das Licht der Leuchtmittel gelangt durch die transparente Abdeckung nach außen, wobei die Leuchte entweder als normale Beleuchtung oder mithilfe einer Leuchtscheibe als Fluchtwegleuchte eingesetzt werden kann.

Zur Halterung der Abdeckung ist in weiterer Ausgestaltung der Erfindung vorgesehen, dass die Abdeckung mit hakenförmigen Verriegelungselementen versehen ist, welche in die stirnseitigen Kammern vor dem Einsetzen der Blindeinsätze beziehungsweise Scheibenhalter in derart einsetzbar sind, dass die Verriegelungselemente an einer Trennwand zwischen dem mittleren Gehäuseabschnitt und den stirnseitigen Kammern anliegen, wobei die Trennwand auf der Kammerseite mit korrespondierenden Vorsprüngen zur Befestigung versehen ist.

Zur Montage ist hierbei vorgesehen, dass zunächst die transparente Abdeckung auf das Gehäuse aufgesetzt wird und mit ihren hakenförmigen Verriegelungselementen in die beiden stirnseitigen Kammern eingreift, wobei die Verriegelungselemente unmittelbar an der Trennwand zu liegen kommen und die dort vorhandenen Vorsprünge als korrespondierende Verriegelungselemente verwendet werden. Nach dem Aufsetzen der Abdeckung können entweder die Blindabdeckungen oder die Scheibenhalter eingesetzt werden.

Soweit die Scheibenhalter eingesetzt werden, besteht im Anschluss die Möglichkeit, die Leuchtscheibe einzusetzen, welche entweder einseitig oder doppelseitig mit einem Piktogramm versehen ist. Die einseitige Form wird vorzugsweise für eine Wandmontage verwendet, während die doppelseitige Form an einer Flurdecke oder dergleichen zum Einsatz kommt, sodass aus beiden Richtungen das Piktogramm erkennbar ist.

Zur Erfüllung der DIN-Normen ist im weiteren vorgesehen, dass die Flächengröße der Leuchtscheibe zumindest 120 cm² und maximal 800 cm² beträgt und eine normungsgemäße Erkennungsweite im Bereich zwischen 8 bis 40 m aufweist.

Nach dem vollständigen Aufsetzen der transparenten Abdeckung sowie der Scheibenhalter und der Leuchtscheibe entsteht ein wasserdicht gekapselter Raum, der sich im inneren des Grundgehäuses befindet, sodass die Leuchte vor dem Eindringen von Strahlwasser nach IPX4 geschützt ist.

Zur Ausleuchtung der Räumlichkeiten beziehungsweise der Leuchtscheibe ist vorgesehen, dass der Leuchtmitteleinsatz zumindest einen Diffusor, eine Optik oder eine Linse aufweist, welche die Verteilung des Lichts vornehmen. Hierbei ist vorgesehen, dass der Diffusor die Lichtverteilung entlang der Längsschmalseite in die Leuchtscheibe gleichmäßig vornimmt, wobei die Leuchtmittel vorzugsweise aus LEDs bestehen, welche zumindest teilweise mit einem Diffusor ausgestattet sind. Soweit ein Diffusor vorgesehen ist, kann dieser die Lichteinspeisung in die Leuchtscheibe vornehmen, aber ebenso die Ausleuchtung eines schmalen Streifens oder eines keulenartigen Streifens, damit der Fluchtweg in der notwendigen Form ausgeleuchtet wird. Soweit weitere LEDs im Leuchtmitteleinsatz vorgesehen sind, können diese ausschließlich zur Beleuchtung des Umfeldes eingesetzt werden, wenn die Leuchte beispielsweise zur Beleuchtung der Räumlichkeiten verwendet wird.

In weiterer Ausgestaltung der Erfindung ist vorgesehen, dass die Leuchtmittel unter Berücksichtigung der Umgebungshelligkeit dimmbar sind oder in Abhängigkeit einer Versorgungsspannung gedimmt werden. Bei vorliegendem Tageslicht besteht somit zur Energieeinsparung die Möglichkeit, die Leuchtmittel zu dimmen und ebenso für den Fall, dass eine Netzversorgungsspannung ausfällt und die Leuchtmittel nur noch mit einer vorhandenen internen Batterie gespeist werden, sodass auch in diesem Fall die Leuchtmittel gedimmt werden, um eine entsprechende lange Leuchtdauer mit der Batteriespannung zu erzielen.

In weiterer besonderer Ausgestaltung der Erfindung ist vorgesehen, dass das Gehäuse mithilfe einer Halterung in Form eines Winkels wandseitig festlegbar ist. Durch die Halterung wird erreicht, dass die Leuchte sowohl zur Ausleuchtung eines Raumes als auch zur Ausleuchtung eines Fluchtweges eingesetzt werden kann und mithilfe des Winkels die Möglichkeit einer Wandmontage besteht.

Zur Verbindung des Gehäuses mit dem Winkel ist vorgesehen, dass der Boden des Gehäuses auf der rückwärtigen Außenseite zumindest eine Nut und ein Verriegelungselement aufweist und die Halterung zumindest einen korrespondierenden Steg und ein Verriegelungselement aufweist, wobei die wenigstens eine Nut des Gehäuses und der zumindest eine Steg der Halterung trapezförmig ausgebildet sein können.

Damit eine lange Lebensdauer der Leuchten gewährleistet ist, ist vorgesehen, dass das Gehäuse und die Einsatzelemente aus einem Kunststoff, vorzugsweise einem weißen Polycarbonat oder weißen Polymethylmethacrylat gefertigt sind, während die Abdeckung der Leuchtscheibe aus einem Kunststoff, vorzugsweise einem transparenten Polycarbonat oder Polymethylmethacrylat gefertigt ist.

Die vorliegende Erfindung zeichnet sich dadurch aus, dass eine kompakte äußerst stabile Leuchte geschaffen wird, welche sowohl zur Wand- und Deckenmontage verwendet werden kann. Hierzu liegt eine Halterung in Form eines Winkels vor, welcher an einer Wand angeschraubt werden kann, wobei mithilfe von Verriegelungselementen eine lösbare Verbindung des Gehäuses mit dem Winkel jederzeit möglich ist. Alternativ soweit eine Befestigung an der Decke vorgesehen ist, kann auf den Winkel verzichtet werden und es erfolgt die direkte Montage an einer Decke.

Die erfindungsgemäße Leuchte kann hierbei zur Ausleuchtung eines Raumes, eines Ganges oder dergleichen verwendet werden, kann aber ebenso als Fluchtwegleuchte eingesetzt werden. Es hat sich als sinnvoll erwiesen in einem längeren Gang Fluchtwegleuchten vorzusehen und zwischen diesen Fluchtwegleuchten zusätzlich Leuchten vorzusehen die den Gang zumindest soweit beleuchten, dass der Fluchtweg sicher erkannt und benutzt werden kann. Die Besonderheit des Gehäuses besteht im weiteren darin, dass das Gehäuse stirnseitige Kammern aufweist, in welche Einsatzelemente einschiebbar sind. Die Einsatzelemente werden hierbei innerhalb der Kammern mithilfe von Verriegelungselementen gehalten und liegen in Form eines Blindeinsatzes vor, zum Beispiel wenn die Leuchte nicht als Fluchtwegleuchte eingesetzt wird und als Scheibenhalter, wenn die Leuchte zur Aufnahme einer Leuchtscheibe verwendet wird. Zu diesem Zweck besteht die Möglichkeit, dass zunächst die transparente Abdeckung auf das Gehäuse, und zwar auf den mittleren Bereich aufgesetzt und mit entsprechenden Verriegelungselementen in den stirnseitigen Kammern gehalten wird. Nachdem dies erfolgt ist, werden die Blindeinsätze in die Kammer eingeschoben, welche ebenfalls verriegelt werden, sodass ein kompaktes Leuchtgehäuse vorliegt. Sollte die Leuchte als Fluchtwegleuchte eingesetzt werden, können die Blindeinsätze entfernt werden und durch einen Scheibenhalter ausgetauscht werden. Ein solcher Austausch ist jederzeit möglich, sodass jede Leuchte zu einer Fluchtwegleuchte umgebaut werden kann. Nachdem die Scheibenhalter eingesetzt worden sind, kann eine Leuchtscheibe mit ihren verlängerten Stegen in eine vorhandene Ausnehmung eingeschoben werden, wobei Verriegelungselemente der Scheibenhalter in einer Ausnehmung der einstückig angeformten Stege der Leuchtscheibe einrasten und damit eine sichere Befestigung ermöglichen. Sollte ein Austausch einer beschädigten Leuchtscheibe durch unsachgemäße Behandlung erforderlich sein oder der Leuchtmitteleinsatz oder gegebenenfalls vorhandene Batterien ausgetauscht werden müssen besteht die Möglichkeit mit handelsüblichen Schraubenziehern die jeweilige Verriegelung zu lösen und eine Demontage der Leuchtscheibe sowie der Einsatzelemente und der Abdeckung vorzunehmen.

Die Erfindung wird im Weiteren anhand der Figuren nochmals erläutert.

Es zeigt
- Fig. 1: die erfindungsgemäße Leuchte in zwei perspektivischen Ansichten,
- Fig. 2: in vier Ansichten die Leuchte gemäß Figur 1,
- Fig. 3: in einer Explosionsdarstellung die Leuchte gemäß Figur 1 mit Blindeinsätzen,
- Fig. 4: in einer Explosionszeichnung die Leuchte gemäß Figur 1 mit Scheibenhalter und Leuchtscheibe,
- Fig. 5: in einer perspektivischen Ansicht einen Blindeinsatz für das Gehäuse,
- Fig. 6: in vier Ansichten den Blindeinsatz gemäß Figur 5,
- Fig. 7: in zwei perspektivischen Ansichten den Scheibenhalter,
- Fig. 8: in fünf perspektivischen Ansichten den Scheibenhalter gemäß Figur 7,
- Fig. 9: in einer perspektivischen und zwei Seitenansicht die transparente Abdeckung und
- Fig. 10: in einer perspektivischen Ansicht und einer Seitenansicht die Leuchtscheibe für das Gehäuse gemäß Figur 1.

Figur 1 zeigt in zwei perspektivischen Ansichten eine Leuchte 1, welche sowohl zur Beleuchtung als auch als Fluchtwegleuchte eingesetzt werden kann. In Figur 1 ist die Ausführung als Fluchtwegleuchte dargestellt. Die Leuchte 1 besteht aus einem Gehäuse 2, einer transparenten Abdeckung 3, zwei Scheibenhaltern 4 und einer Leuchtscheibe 5. Soweit die Leuchtscheibe 5 nicht zum Einsatz kommt, werden anstelle der Scheibenhalter 4 Blindeinsätze, wie sie in Figur 5 und 6 dargestellt sind in das Gehäuse 2 eingesetzt.

Das Gehäuse 2 selbst besteht aus einem quaderförmigen Grundkörper, welcher zur Aufnahme der Einsatzelemente in Form eines Blindeinsatzes oder der Scheibenhalter 4 sowie zur Aufnahme einer transparenten Abdeckung 3 vorgesehen ist. Einsetzen der Leuchtscheibe 5 erfolgt nachdem die Scheibenhalter 4 in das Gehäuse 2 eingesetzt und mit diesem arretiert worden sind. Durch eine stirnseitige Öffnung 6 besteht hierbei die Möglichkeit, die Zusatzelemente in Form eines Blindeinsatzes oder eines Scheibenhalters 4 zu entriegeln und zusammen mit der Leuchtscheibe 5 abzunehmen. Des Weiteren kann nach Abnahme der Leuchtscheibe 5 ebenfalls die Abdeckung 3 entriegelt werden, wobei in diesem Fall mithilfe eines Schraubendrehers die Entriegelung innerhalb der einzelnen stirnseitigen Kammern gelöst werden kann.

In der perspektivischen Draufsicht ist ersichtlich, dass das Gehäuse 2 mithilfe einer Halterung 7 in Form eines Winkels an einer Wand befestigt werden kann. Normalerweise erfolgt die Montage des Gehäuses 2 durch zwei Bohrungen 8 innerhalb der Bodenwandung 9 des Gehäuses 2. Soweit eine Wandmontage vorgesehen ist, wird die Halterung 7 verwendet, welche eine Festlegung durch vorhandene Bohrungen an eine Wand ermöglicht und mithilfe einer Verriegelungsnase 10 eine Einrastung des Gehäuses 2 durch vorhandene Vorsprünge ermöglicht. Zur Montagehilfe ist das Gehäuse 2 im rückwärtigen Bereich mit einer schwalbenschwanzförmigen Nut ausgestattet, in welche ein korrespondierender schwalbenschwanzförmiger Steg 11 der Halterung 7 eingreift. Diese Verbindung kann mithilfe eines Schraubendrehers ohne weiteres durch Einschieben in die V-förmigen Stege 12 gelöst werden.

Figur 2 zeigt in insgesamt vier Ansichten die Leuchte 1. Aus der Untersicht ist ersichtlich, dass das Gehäuse 2 durch die Abdeckung 3 vollständig verschlossen ist und endseitig zur transparenten Abdeckung 3 die Scheibenhalter 4 angeordnet sind. Die Scheibenhalter 4 besitzen eine rechteckförmige Ausnehmung 15, welche zur Aufnahme der Leuchtscheibe 5 vorgesehen ist. Aus der Seitenansicht wird nochmals deutlich, wie die Leuchtscheibe 5 innerhalb des Gehäuses 2 aufgenommen ist, wobei die Leuchtscheibe 5 bis in die Scheibenhalter 4 hineinragt. Gehalten wird das Gehäuse 2 durch eine Halterung 7. Aus der stirnseitigen Ansicht ist nochmals das Gehäuse 2 mit Leuchtscheibe 5 sowie Halterung 7 und die Position der Halterung 7 gegenüber dem Gehäuse 2 ersichtlich. Aus der Draufsicht ebenfalls die Position der Halterung 7 gegenüber dem Gehäuse 2.

Figur 3 zeigt in einer Explosionsdarstellung die Verwendung des Gehäuses 2 mit transparenter Abdeckung 3 und zweier Blindeinsätze 13. Das Gehäuse 2 besitzt einen mittleren Gehäuseabschnitt 16 und zwei stirnseitig ausgebildete Kammern 17. Zur Montage wird die transparente Abdeckung 3 mit ihren stirnseitigen Verriegelungselementen 18 in die Kammern 17 eingeschoben, sodass die Verriegelungselemente 18 zur Anlage an die Trennwand 19 gelangen. Die Trennwand 19 besitzt Vorsprünge 20, während die Verriegelungselemente 18 einen rechteckförmigen Vorsprung 21 aufweisen, welcher hinter den Vorsprünge 20 zu liegen kommt, sodass die Abdeckung 3 mit dem Gehäuse lösbar aber fest verbunden ist. Im Anschluss daran werden die Blindeinsätze 13 in die Kammern 17 eingeschoben und mithilfe einer Haltekralle 22 sowie einen Vorsprung innerhalb der Kammer 17 gehalten. Zum Lösen der Blindeinsätze 13 ist eine Öffnung 23 vorgesehen, um mithilfe eines Schraubendrehers die Haltekralle 22 zu lösen, um die Blindeinsätze 13 zu entfernen. Im Anschluss besteht die Möglichkeit, die Abdeckung 3 ebenfalls durch Anheben der Verriegelungselemente 18 von dem Gehäuse zu lösen.

Figur 4 zeigt in einer Explosionsdarstellung die Leuchte 1 in Form einer Fluchtwegleuchte, wobei wiederum das gleiche Gehäuse 2 zum Einsatz kommt und ebenso die transparente Abdeckung 3. Anstelle der Blindeinsätze 13 werden nunmehr Scheibenhalter 4 verwendet, welche wiederum über eine Rastnase 26 mit einem inneren Vorsprung der Kammer 17 einrastend fixiert werden. Die Scheibenhalter 4 besitzen eine Ausnehmung 15, in die die Leuchtscheibe 5 mit Piktogramm 28 eingeschoben werden kann. Zu diesem Zweck ist die Leuchtscheibe 5 beidseitig mit einem Steg 29 und einer Rastnase 30 ausgestattet, welche in die entsprechende Ausnehmung 15 der Scheibenhalter 4 eingeschoben werden kann, wobei mithilfe eines zweiten Rastmittels die Leuchtscheibe 5 sicher gehalten wird. Eine Demontage erfolgt in der Form, dass die Leuchtscheibe 5 zusammen mit den Scheibenhaltern 4 nach der Entriegelung durch die Öffnung 23 aus dem Gehäuse 2 gezogen wird, wobei im Bedarfsfall im Anschluss auch die transparente Abdeckung 3 entfernt werden kann.

Figur 5 zeigt in einer perspektivischen Ansicht einen Blindeinsatz 13, wie er aus Figur 3 bekannt ist. Der Blindeinsatz 13 ist zum Einschieben in der vorhandenen Kammern 17 des Gehäuses 2 vorgesehen und soll die dort vorhandene Öffnung für den Fall verschließen, dass keine Leuchtscheibe zum Einsatz kommt. Der Blindeinsatz 13 besteht aus einem rechteckförmigen Grundkörper 35 an dem mittig ein Steg 36 einstückig angeformt ist, der in eine Haltekralle 22 übergeht. Ferner sind zwei Führungsstege 37 vorhanden, welche zur besseren Führung zwischen den Wänden der Kammer vorgesehen sind. Die Stege liegen hierbei mit ihren Stirnflächen 38, 39, 40 unmittelbar an der Trennwand 19 des Gehäuses 2 beziehungsweise der Innenseite der Stirnfläche des Gehäuses 2 an.

Figur 6 zeigt in vier Ansichten nochmals den Blindeinsatz 13 mit Grundkörper 35, der hohlwandig zum Materialeinsparung aufgebaut ist. An dem Grundkörper 35 sind einstückig die Führungsstege 37 ausgebildet, welche mit ihrer Stirnfläche 38 zur Anlage an die Innenseite der Stirnwand des Gehäuses 2 gelangen, während die Stirnflächen 39, 40 zur Anlage an die Trennwand 19 vorgesehen sind. Der mittlere Steg 36 mit Haltekralle 22 ist hierbei federnd ebenfalls einstückig mit dem Grundkörper 35 verbunden, sodass die Haltekralle 32 hinter einem korrespondierenden Vorsprung des Gehäuses einrasten kann. Der Blindeinsatz kann nach dem Einsetzen in das Gehäuse 2 mithilfe eines Schraubendrehers in derart gelöst werden, dass mit dem Schraubendreher gegen die Halterkralle von außen drückt und eine Entriegelung erfolgt, sodass der Blindeinsatz 13 wieder aus der Kammer 17 entfernt werden kann.

Figur 7 zeigt in zwei perspektivischen Ansichten einen Scheibenhalter 4, wie er beispielsweise aus Figur 1 bekannt ist. Der Scheibenhalter 4 besitzt ebenfalls einen rechteckförmigen Grundkörper 45 an dem Führungsstege 46 einstückig angeformt sind. Die Führungsstege 46 sind wie die Führungsstege 37 der Blindeinsätze 13 aufgebaut. Ebenso ist einstückig ein Steg 47 angeformt, der endseitig mit einer Haltekralle 48 ausgestattet ist. Der Unterschied zu den Blindeinsatz 13 besteht nur darin, dass der Grundkörper 45 eine rechteckförmige Ausnehmung 15 besitzt. In dieser Ausnehmung 15 kann die Leuchtscheibe 5 nach erfolgter Montage der Scheibenhalter 4 eingeschoben werden. Zur Verriegelung der Leuchtscheibe 5 besitzt der Scheibenhalter 4 in einer Ausnehmung 15 des Stegs 47 ein weiteres Verriegelungselement in Form eines Steges 50, der endseitig ebenfalls mit einer Haltekralle 51 ausgestattet ist. Diese Haltekralle 51 greift unmittelbar in eine vorhandene Rastnase 30 der Leuchtscheibe 5 ein, sodass diese sicher durch die Scheibenhalter 4 innerhalb des Gehäuses 2 gehalten werden. Die beiden Haltekrallen 48 und 51 zeigen in entgegengesetzte Richtungen.

Figur 8 zeigt in insgesamt fünf Ansichten den Scheibenhalter 4 mit Grundkörper 45, welcher ebenfalls hohlwandig ausgebildet ist, um Material einzusparen und zwei Führungsstege 46 sowie einen mittleren Steg 47 aufweist, welcher mit einer Haltekralle 48 ausgestattet ist, um den Scheibenhalter 4 sicher in dem Gehäuse 2 beziehungsweise in den stirnseitigen Kammern 17 zu verankern. Im Unterschied zum Blindeinsatz besitzt der Grundkörper 45 eine rechteckförmige Ausnehmung 15 in die die Leuchtscheibe 5 mit ihren Stegen 29 eingeschoben wird, wobei aus der Draufsicht des Scheibenhalters 4 erkennbar ist, dass eine Haltekralle 51 in die Ausnehmung 15 hineinragt und elastisch federnd in eine vorhandene Rastnase 30 der Leuchtscheibe 5 einrasten kann.

Figur 9 zeigt in einer perspektivischen und zwei Seitenansichten die transparente Abdeckung 3, welche als hohlwandiger Körper ausgebildet ist und eine Sichtfläche 55 nach außen hin aufweist, die von einem umlaufenden Rand 56 umgeben ist. Der Rand 56 greift hierbei in die vorhandene mittlere Ausnehmung 15 des Gehäuses 2 ein und dient zur Führung und Abdichtung des Gehäuses 2. Stirnseitig ist die Abdeckung 3 mit Verriegelungselementen 57 ausgestattet, welche mit Vorsprüngen der Trennwand 19 des Gehäuses 2 korrespondieren. Die Verriegelungselemente bestehen aus einem Steg 58 und einer vorspringenden Nase 59, welche unmittelbar hinter der vorhandenen Trennwand 19 des Gehäuses einrasten, wobei die Verriegelungselemente 57 die nasenförmigen Vorsprünge hintergreifen und somit eine feste Verbindung zwischen der transparenten Abdeckung 3 und dem Gehäuse 2 sichern.

Figur 10 zeigt in einer perspektivischen Ansicht und einer Draufsicht eine Leuchtscheibe 5, welche flächig gestaltet die Form eines Rechteckes besitzt, an welche auf einer Längsseite Stege 29 angeformt sind, die eine hakenförmige Rastnase 30 aufweisen, in welche die Haltekralle 51 des Scheibenhalters 4 einrastet.

Zum Zusammenbau der Fluchtwegleuchte wird zunächst die transparente Abdeckung 3 auf das Gehäuse 2 aufgesetzt und mit den vorhandenen Vorsprüngen einrastend arretiert. Im Anschluss können die Scheibenhalter 4 in die vorhandenen Kammern eingeschoben werden, wobei ebenfalls mithilfe der Verriegelungselemente eine Arretierung stattfindet. Abschließend kann die Leuchtscheibe 5 in die vorhandenen Ausnehmungen mit ihren Stegen 29 eingeschoben werden, sodass auch eine Verriegelung mit der Haltekralle 51 des Scheibenhalters 4 erfolgen kann. Das Gehäuse 2 mit Abdeckung 3 ist hierbei vollständig verschlossen und damit Spitzwasser geschützt.

Zur Demontage müssen die Scheibenhalter 4 entriegelt werden, und zwar mithilfe eines Schraubendrehers, der in eine Öffnung 6 des Gehäuses eingedrückt wird. Auf diese Weise kann die Leuchtscheibe 5 zusammen mit dem Scheibenhalter 4 aus dem Gehäuse gelöst und herausgezogen werden, sodass insgesamt drei Einzelteile vorliegen. Im Anschluss besteht die Möglichkeit die Abdeckung 3 ebenfalls mithilfe eines Schraubendrehers vom Gehäuse zu entriegeln, sodass die gesamte Leuchte in Ihre Einzelteile zerlegt werden kann.

### Bezugszeichenliste

- 1: Leuchte
- 2: Gehäuse
- 3: Abdeckung
- 4: Scheibenhalter
- 5: Leuchtscheibe
- 6: Öffnung
- 7: Halterung
- 8: Bohrung
- 9: Bodenwandung
- 10: Verriegelungselement/Verriegelungsnase
- 11: Steg
- 12: Steg
- 13: Blindeinsätze
- 15: Ausnehmung
- 16: Gehäuseabschnitt
- 17: Kammer
- 18: Verriegelungselement
- 19: Trennwand
- 20: Rastnase
- 21: Vorsprung
- 22: Haltekralle
- 23: Öffnung
- 26: Rastnase
- 27: Ausnehmung
- 28: Piktogramm
- 29: Steg
- 30: Rastnase
- 32: Haltekralle
- 35: Grundkörper
- 36: Steg
- 37: Führungssteg
- 38: Stirnfläche
- 39: Stirnfläche
- 40: Stirnfläche
- 45: Grundkörper
- 46: Führungssteg
- 47: Steg
- 48: Haltekralle
- 50: Steg
- 51: Haltekralle
- 55: Sichtfläche
- 56: Rand
- 57: Verriegelungselement
- 58: Steg
- 59: Nase
- 61: Ausnehmung

## Patentansprüche

1. Leuchte (1), insbesondere Fluchtwegleuchte, umfassend zumindest ein Gehäuse (2) mit einem Leuchtmitteleinsatz, einer transparenten Abdeckung (3) des Leuchtmitteleinsatzes, einer Halterung (7), und umfassend zwei Einsatzelementen, eines in Form eines Blindeinsatzes (13) und eines in Form eines Scheibenhalters (4), wobei der mittlere Gehäuseabschnitt (16) für den Leuchtmitteleinsatz und seine Abdeckung vorgesehen ist, und das Gehäuse (2) zu den Stirnseiten jeweils eine Kammer (17) aufweist, welche wahlweise zur Aufnahme des Blindeinsatzes und des Scheibenhalters vorgesehen sind, und wobei die Blindeinsätze (13) zum Verschließen der beiden stirnseitigen Kammern (17) vorgesehen sind, während die Scheibenhalter (4) zum Verschließen der stirnseitigen Kammern (17) vorgesehen sind und eine Ausnehmung (15) aufweisen, in welche eine Leuchtscheibe (5) mit Rastnase (30) einrastend einschiebbar ist.

2. Leuchte (1) nach Anspruch 1,
**dadurch gekennzeichnet,**
**dass** die Blindeinsätze (13) und die Scheibenhalter (4) über Verriegelungselemente in den stirnseitigen Kammern (17) lösbar verankert aber ortsfest gehalten sind, wobei zumindest eine Haltekralle (22) in eine Raststufe der Kammern (17) einrastet, und/oder dass die Scheibenhalter (4) eine zusätzliche Haltekralle (51) aufweisen, welche in einer Ausnehmung (61) der Leuchtscheibe (5) einrastet.

3. Leuchte (1) nach Anspruch 1 oder 2,
**dadurch gekennzeichnet,**
**dass** die Haltekralle (22) und die Ausnehmung (61) der Leuchtscheibe (5) die Lage und die Befestigung der Leuchtscheibe (5) in dem Gehäuse (2) festlegt.

4. Leuchte (1) nach einem der Ansprüche 1, 2 oder 3,
**dadurch gekennzeichnet,**
**dass** eine Steuerungselektronik und die Leuchtmittel an einem in dem mittleren Kammerbereich des Gehäuses (2) einsetzbaren Leuchtmitteleinsatz befestigt sind.

5. Leuchte (1) nach einem der Ansprüche 1 bis 4,
**dadurch gekennzeichnet,**
**dass** die Abdeckung (3) mit hakenförmigen Verriegelungselementen (57) versehen ist, welche in die stirnseitigen Kammern (17) vor dem Einsetzen der Blindeinsätze (13) beziehungsweise Scheibenhalter (4) in derart einsetzbar sind, dass die Verriegelungselemente (57) an einer Trennwand (19) zwischen dem mittleren Gehäuseabschnitt (16) und den stirnseitigen Kammern (17) anliegen, wobei die Trennwand (19) auf der Kammerseite mit korrespondierenden Vorsprüngen zur Befestigung oder Rastnasen (20) versehen ist.

6. Leuchte (1) nach einem der Ansprüche 1 bis 5,
**dadurch gekennzeichnet,**
**dass** die Leuchtscheibe (5) einseitig oder doppelseitig mit einem Piktogramm (28) versehen ist.

7. Leuchte (1) nach einem der Ansprüche 1 bis 6,
**dadurch gekennzeichnet,**
**dass** die Flächengröße der Leuchtscheibe (5) zumindest 120 cm² und maximal 800 cm² beträgt, und/oder dass die Flächengröße der Leuchtscheibe (5) eine normungsgemäße Erkennungsweite im Bereich zwischen 8 bis 40 m besitzt.

8. Leuchte (1) nach einem der Ansprüche 1 bis 7,
**dadurch gekennzeichnet,**
**dass** die Leuchtscheibe (5) einen wasserdicht gekapselten Raum umfasst, und/oder dass der wasserdichte gekapselte Raum im inneren des Gehäuses (2) liegt.

9. Leuchte (1) nach einem der Ansprüche 1 bis 8,
**dadurch gekennzeichnet,**
**dass** der Leuchtmitteleinsatz zumindest einen Diffusor, eine Optik oder eine Linse aufweist, welche die Verteilung des Lichtes vornehmen.

10. Leuchte (1) nach einem der Ansprüche 1 bis 9,
**dadurch gekennzeichnet,**
**dass** der Diffusor die Lichtverteilung entlang der Längsschmalseite in die Leuchtscheibe (5) gleichmäßig vornimmt, und/oder dass die Leuchtmittel aus LEDs bestehen, welche zumindest teilweise mit einem Diffusor ausgestattet sind.

11. Leuchte (1) nach einem der Ansprüche 1 bis 10,
**dadurch gekennzeichnet,**
**dass** die Leuchtmittel unter Berücksichtigung der Umgebungshelligkeit dimmbar sind, und/oder dass die Leuchtmittel in Abhängigkeit der Versorgungsspannung dimmbar sind.

12. Leuchte (1) nach einem oder mehreren der Ansprüche 1 bis 11,
**dadurch gekennzeichnet,**
**dass** das Gehäuse (2) über eine Halterung (7) in Form eines Winkels wand- oder deckenseitig festlegbar ist.

13. Leuchte (1) nach einem oder mehreren der Ansprüche 1 bis 12,
**dadurch gekennzeichnet,**
**dass** das Gehäuse (2) auf der rückwärtigen Seite zumindest eine Nut und ein Verriegelungselement (10) aufweist und die Halterung (7) zumindest einen korrespondieren Steg und ein Verriegelungselement aufweist, und/oder dass die wenigstens eine Nut des Gehäuses (2) und der zumindest eine Steg der Halterung (7) trapezförmig ausgebildet sind.

14. Leuchte (1) nach einem oder mehreren der Ansprüche 1 bis 13,
**dadurch gekennzeichnet,**
**dass** das Gehäuse (2) und die Einsatzelemente aus einem Kunststoff, vorzugsweise einem weißen Polycarbonat oder weißen Polymethylmethacrylat gefertigt sind, und/oder dass die Abdeckung (3) und die Leuchtscheibe (5) aus einem Kunststoff, vorzugsweise einem transparenten Polycarbonat oder Polymethylmethacrylat gefertigt sind.

## Claims

1. Luminaire (1), in particular exit route luminaire, comprising at least one housing (2) with a lamp insert, a transparent cover (3) of the lamp insert, a mounting (7), and comprising two insert elements, one in the form of a blind insert (13) and one in the form of a disk holder (4), wherein the central housing section (16) is provided for the lamp insert and its cover, and the housing (2) comprises one chamber (17) each towards the front sides which are selectively provided for receiving the blind insert and the disk holder, and wherein the blind inserts (13) are provided for closing the two front-side chambers (17), while the disk holders (4) are provided for closing the front-side chambers (17) and comprise a recess (15) into which a luminous disk (5) with a latching nose (30) can be inserted in an engaging manner.

2. Luminaire (1) according to claim 1,
**characterized in**
**that** the blind inserts (13) and the disk holders (4) are retained, via locking elements, in the front-side chambers (17) anchored in a releasable manner, but stationary, wherein at least one retaining claw (22) engages into a latching step of the chambers (17), and/or that the disk holders (4) comprise an additional retaining claw (51) which engages into a recess (61) of the luminous disk (5).

3. Luminaire (1) according to claim 1 or 2,
**characterized in**
**that** the retaining claw (22) and the recess (61) of the luminous disk (5) determine the position and the attachment of the luminous disk (5) within the housing (2).

4. Luminaire (1) according to one of claims 1, 2 or 3,
**characterized in**
**that** control electronics and the lamps are attached at a lamp insert insertable in the central chamber region of the housing (2).

5. Luminaire (1) according to one of claims 1 to 4,
**characterized in**
**that** the cover (3) is provided with hook-like locking elements (57) which are insertable into the front-side chambers (17) before the blind inserts (13) or the disk holders (4), respectively, are inserted, such that the locking elements (57) abut against a partition (19) between the central housing section (16) and the front-side chambers (17), wherein the partition (19) is provided, on the chamber side, with corresponding projections for attachment or with latching noses (20).

6. Luminaire (1) according to one of claims 1 to 5,
**characterized in**
**that** the luminous disk (5) is provided with a pictograph (28) on one side or on both sides.

7. Luminaire (1) according to one of claims 1 to 6,
**characterized in**
**that** the area size of the luminous disk (5) is at least 120 cm² and at most 800 cm², and/or that the area size of the luminous disk (5) has a recognition range according to standard within a range between 8 to 40 m.

8. Luminaire (1) according to one of claims 1 to 7,
**characterized in**
**that** the luminous disk (5) comprises a watertightly encapsulated space, and/or that the watertight, encapsulated space is located inside the housing (2).

9. Luminaire (1) according to one of claims 1 to 8,
**characterized in**
**that** the luminaire insert comprises at least one diffuser, an optical system, or a lens which accomplish the distribution of the light.

10. Luminaire (1) according to one of claims 1 to 9,
**characterized in**
**that** the diffuser accomplishes the light distribution uniformly along the longitudinal narrow side into the luminous disk (5), and/or that the lamps consist of LEDs which are at least partially equipped with a diffuser.

11. Luminaire (1) according to one of claims 1 to 10,
**characterized in**
**that** the lamps are dimmable taking into consideration the surrounding brightness, and/or that the lamps are dimmable in response to the supply voltage.

12. Luminaire (1) according to one or more of claims 1 to 11,
**characterized in**
**that** the housing (2) is fixable to the wall or ceiling side via a mounting (7) in the form of an angle.

13. Luminaire (1) according to one or more of claims 1 to 12,
**characterized in**
**that** the housing (2) comprises, on the rear side, at least one groove and one locking element (10), and the mounting (7) comprises at least one corresponding web and one locking element, and/or that the at least one groove of the housing (2) and the at least one web of the mounting (7) are designed trapezoidally.

14. Luminaire (1) according to one or more of claims 1 to 13,
**characterized in**
**that** the housing (2) and the insert elements are made of plastics, preferably a white polycarbonate or white polymethylmethacrylate, and/or that the cover (3) and the luminous disk (5) are made of plastics, preferably a transparent polycarbonate or polymethylmethacrylate.

## Revendications

1. Lampe (1), notamment lampe illuminant un chemin de fuite, comportant au moins un corps (2) comprenant un logement de luminaire, un écran transparent (3) couvrant le logement de luminaire, un support (7), et comportant deux éléments d'insertion dont l'un est prévu sous forme d'un tiroir borgne (13) et l'autre sous forme d'un porte-disque (4), la portion centrale (16) du corps étant destinée à abriter le logement de luminaire y compris son écran, le corps (2) présentant, sur ses faces frontales, une chambre (17) chacune qui est destinée à accueillir sélectivement le tiroir borgne respectivement le porte-disque, les tiroirs borgnes (13) étant destinés à obturer les deux chambres frontales (17) tandis que les portes-disque (4) sont destinés à obturer les chambres frontales (17) et comportent une encoche (15) permettant l'insertion par glissement d'un disque lumineux (5) à bec d'encliquetage (30) qui prend là-dedans.

2. Lampe (1) selon la revendication 1,
**caractérisée en**
**ce que** les tiroirs borgnes (13) et les portes-disque (4) sont montés de manière amovible dans les chambres frontales (17) à l'aide d'éléments de verrouillage tout en étant maintenus sur place, au moins une griffe de retenue (22) prenant dans un cran d'arrêt des chambres (17) et / ou **en ce que** les portes-disque (4) présentent une griffe de retenue supplémentaire (51) qui prend dans une encoche (61) du disque lumineux (5).

3. Lampe (1) selon la revendication 1 ou 2,
**caractérisée en**
**ce que** la griffe de retenue (22) et l'encoche (61) du disque lumineux (5) déterminent la position et la fixation du disque lumineux (5) dans le corps (2).

4. Lampe (1) selon l'une des revendications 1, 2 ou 3,
**caractérisée en**
**ce qu'**un dispositif de commande électronique et les luminaires sont repris par un logement de luminaire susceptible d'être monté dans la zone centrale de chambre du corps (2).

5. Lampe (1) selon l'une des revendications 1 à 4,
**caractérisée en**
**ce que** l'écran (3) est pourvu d'éléments de verrouillage (57) sous forme de crochet susceptibles d'être insérés dans les chambres frontales (17) avant la mise en place des tiroirs borgnes (13) respectivement des portes-disque (4) de sorte que les éléments de verrouillage (57) se plaquent contre une paroi de séparation (19) prévue entre la portion centrale (16) du corps et les chambres frontales (17), la paroi de séparation (19) étant équipée, du côté de la chambre, d'ergots correspondants de fixation ou de tenons d'arrêt (20).

6. Lampe (1) selon l'une des revendications 1 à 5,
**caractérisée en**
**ce que** le disque lumineux (5) est pourvu d'un pictogramme (28) sur l'une de ses faces ou sur les deux.

7. Lampe (1) selon l'une des revendications 1 à 6,
**caractérisée en**
**ce que** la superficie du disque lumineux (5) s'élève à au moins 120 cm2 et à 800 cm2 au maximum, et / ou **en ce que** la superficie du disque lumineux (5) possède une distance de visibilité conforme aux normes comprise entre 8 et 40 m.

8. Lampe (1) selon l'une des revendications 1 à 7,
**caractérisée en**
**ce que** le disque lumineux (5) comprend un espace blindé de manière étanche à l'eau, et / ou **en ce que** l'espace blindé de manière étanche à l'eau se trouve à l'intérieur du corps (2).

9. Lampe (1) selon l'une des revendications 1 à 8,
**caractérisée en**
**ce que** le logement de luminaire comprend au moins un diffuseur, un dispositif optique ou une lentille assurant la répartition de la lumière.

10. Lampe (1) selon l'une des revendications 1 à 9,
**caractérisée en**
**ce que** le diffuseur assure la répartition régulière de la lumière le long du côté étroit longitudinal dans le disque lumineux (5), et /ou **en ce que** les luminaires sont des DEL équipées au moins partiellement avec un diffuseur.

11. Lampe (1) selon l'une des revendications 1 à 10,
**caractérisée en**
**ce que** l'intensité lumineuse des luminaires est variable selon la luminosité ambiante et / ou **en ce que** l'intensité lumineuse des luminaires est variable selon la tension d'alimentation.

12. Lampe (1) selon l'une ou plusieurs des revendications 1 à 11,
**caractérisée en**
**ce que** le corps (2) peut être monté sur la paroi ou sur le plafond grâce à un support (7) prévu sous forme d'équerre.

13. Lampe (1) selon l'une ou plusieurs des revendications 1 à 12,
**caractérisée en**
**ce que** le corps (2) comporte, sur sa face arrière, au moins une rainure et un élément de verrouillage (10) et **en ce que** le support (7) comporte au moins une traverse correspondante ainsi qu'un élément de verrouillage et /ou **en ce que** l'au moins une rainure du corps (2) et l'au moins une traverse du support (7) sont conçues sous forme trapézoïdale.

14. Lampe (1) selon l'une ou plusieurs des revendications 1 à 13,
**caractérisée en**
**ce que** le corps (2) et les éléments d'insertion consistent en une matière plastique, de préférence en un polycarbonate blanc ou un polyméthylméthacrylate blanc et / ou **en ce que** l'écran (3) et le disque lumineux (5) sont réalisés en une matière plastique, de préférence en un polycarbonate blanc ou un polyméthylméthacrylate.
